# FASCICULE DE BREVET EUROPEEN

(11) **EP 0 102 288 B1**
(45) Date de publication et mention de la délivrance du brevet: **10.06.1987**
(21) Numéro de dépôt: 83401630.5
(22) Date de dépôt: 09.08.1983
(51) Int. Cl.: H01J 23/30

(54) **Tube à onde progressive comportant des moyens de suppression des oscillations parasites**
Wanderfeldröhre mit Mitteln zur Dämpfung parasitärer Schwingungen
Travelling wave tube with suppression means for parasitic oscillation

(30) Priorité: 20.08.1982 FR 8214433
(43) Date de publication de la demande: 07.03.1984
(73) Titulaire: THOMSON-CSF, 75008 Paris (FR)
(72) Inventeur: Duret, Robert, F-75379 Paris Cedex 08 (FR); Henry, Dominique, F-75379 Paris Cedex 08 (FR)
(74) Mandataire: Mayeux, Michèle

## Description

La présente invention concerne un tube à onde progressive comportant des moyens de suppression des oscillations parasites.

L'invention concerne le domaine des tubes à onde progressive fonctionnant en amplificateur et ayant une ligne à retard du type en hélice, c'est-à-dire par exemple, une ligne à retard en hélice simple, en hélice double.

Le probléme qui se pose avec ces tubes est d'éviter l'apparition d'oscillations parasites sur le mode inverse (ou "carcinotron"), ou à la coupure, surtout lorsque l'amplification se fait dans une large bande et lorsque les puissances sont élevées.

On connait par la demande de brevet français 2.380.633 un tube à onde progressive dans lesquel les oscillations parasites sont atténuées par couplage d'éléments à perte résonnants qui sont fixés sur des supports diélectriques portés par l'enveloppe métallique du tube.

Selon la revendication 1, la présente invention concerne un tube à onde progressive comportant des moyens de suppression des oscillations parasites et ce tube comprend, une ligne à retard du type en hélice placée dans un fourreau métallique auquel elle est fixée par des supports diélectriques. Les moyens de suppression des oscillations parasites sont constitués par au moins une ligne à retard auxiliaire du type en hélice, placée à l'intérieur du fourreau dans l'un des intervalles entre deux supports diélectriques adjacents, et périodiquement fixée au fourreau par des supports métalliques.

La structure selon l'invention permet la suppression des oscillations parasites sans que les propriétés isolantes des supports diélectriques soient diminuées, comme c'est le cas si les moyens de suppression sont fixés aux supports diélectriques. Une diminution des propiétés isolantes des supports diélectriques limite les possibilités de monter en puissance crête par risque de claquage du diélectrique.

Parmi les nombreux avantages de l'invention, on peut citer:
- le fait que les moyens de suppression des oscillations parasites qui sont utilisés sont légers et peu encombrants, et en particulier ne nécessitent pas un accroissement des dimensions du fourreau;
- le fait que ces moyens soient simples à réaliser et facilement mis en place;
- la possibilité de réaliser un couplage variable entre les lignes à retard auxiliaires et la ligne à retard principale;
- le fait que ces moyens, qui sont constitués par des hélices auxiliaires reliées périodiquement au fourreau par des supports métalliques, ne modifient pas les propriétés isolantes des supports diélectriques de l'hélice principale;
- le fait que l'on puisse atteindre une puissance crête élevée sans claquage entre les spires des hélices auxilaires car ces spires sont dans le vide.

D'autres objets, caractéristiques et résultats de l'invention ressortiront de la description suivante, donnée à titre d'exemple non limitatif et illustrée par la figure annexée qui represente une vue en perspective éclatée d'un mode de réalisation d'une partie d'un tube selon l'invention.

Sur cette figure, les mêmes repères désignent les mêmes éléments, mais, pour des raisons de clarté, les cotes et proportions des divers éléments ne sont pas respectées.

Sur cette figure, on voit une partie d'une ligne à retard en hélice 1 appartenant à un tube à onde progressive. On n'a pas represente sur la figure le canon à électrons, ni le collecteur du tube a onde progressive qui sont bien connus de l'art antérieur. Cette ligne à retard est fixée dans un fourreau ou manchon 2, métallique et cylindrique, par trois supports diélectriques 3.

Pour les tubes à onde progressive fonctionnant à des niveaux de puissance relativement peu élevés, l'hélice et les supports sont assemblés par serrage dans le manchon. L'hélice est en tungstène, par exemple, et les supports en quartz, alumine, glucine ou nitrure de bore. Le manchon peut être en cuivre.

Pour les tubes à onde progressive fonctionnant à des puissances plus élevées, l'hélice 1 est brasée aux supports diélectriques 3 qui sont brasés au manchon 2.

L'hélice peut alors être en cuivre, ainsi que le manchon, et les supports diélectriques peuvent être en oxyde de béryllium, par exemple.

Le manchon métallique 2 est relie à la masse, donc au potentiel de référence du tube.

Selon un mode de réalisation de l'invention, on voit sur le figure que trois lignes à retard auxiliaires 4, en hélice, sont placées, à l'intérieur du fourreau, dans chaque intervalle entre deux supports diélectriques adjacents 3. Ces lignes à retard auxiliaires sont périodiquement fixées au fourreau 2 par des supports métalliques 5. Elles sont couplées à l'hélice principale 1, mais n'ont pas de contact matériel avec elle. Les lignes à retard auxiliaires peuvent être en cuivre, en molybdène ou en tungstène, par exemple, et les supports métalliques peuvent être en platine.

Ces trois lignes à retard auxiliaires, avec mise à la masse périodique, constituent des moyens de suppression des oscillations parasites car elles produisent une atténuation qui varie avec la fréquence; cette attenuation est très importante pour les fréquences proches de la fréquence de coupure, pour lesquelles des oscillations parasites peuvent se produire et cette atténuation est beaucoup plus faible pour les autres fréquences de fonctionnement.

Les dimensions des hélices auxiliaires, c'est-à-dire le diamètre du fil qui les constitue, leur pas, leur diamètre..., ainsi que les dimensions des supports métalliques sont calculées pour atténuer fortement la zone de fréquence dans laquelle peuvent se produire des oscillations parasites. Cette zone de fréquence peut être connue avec précision. Les hélices auxiliaires constituent donc des circuits résonnants.

En général, la longueur des hélices auxiliaires qui est comprise entre deux supports métalliques adjacents est sensiblement égale à la moitié de la longueur d'onde de la fréquence centrale de la zone de fréquences à atténuer. On modifie cependant cette longueur en particulier pour qu'il y ait un nombre entier de spires entre deux supports métalliques adjacents.

Ainsi, par exemple, dans un cas particulier, on a obtenu les dimensions suivantes:
- hélice principe:
   - diamètre exterieur: 1,8 mm
   - pas:1,15 mm
- fourreau:
   - diamètre intérieur: 4 mm
- hélice auxiliaire:
   - diamètre extérieur: 0,585 mm
   - pas: 0,4 mm

Dans ce cas particulier, il est prévu un support métallique en contact avec chaque hélice auxiliaire tous les quatre pas de cette hélice.

Dans le mode de réalisation de l'invention représenté sur la figure, on constate que les extrémités des hélices auxilaires sont constituées par des points à la masse, c'est-à-dire que les hélices auxiliaires se terminent par une partie en contact avec les supports métalliques 5.

On peut réaliser un couplage variable entre les hélices auxiliaires et l'hélice principale en faisant varier l'épaisseur des supports métalliques 5.

Il est bien entendu que l'épaisseur des supports métalliques 5 est telle qu'il ne puisse pas y avoir de contact entre l'hélice principale et les hélices auxiliaires. Il existe seulement un couplage entre ces hélices, mais pas de contact matériel.

Selon l'invention, les moyens de suppression des oscillations parasites sont donc constitués par une ou plusieurs lignes à retard auxiliaires reliées périodiquement au fourreau mis à la masse par des supports métalliques; il faut noter que cette structure permet la suppression des oscillations parasites sans que les propriétés isolantes des supports diélectriques soient diminuées, comme ce serait le cas si les moyens de suppression étaient fixés aux supports diélectriques. Une diminution des propriétés isolantes des supports diélectriques limite les possibilités de monter en puissance crête par risque de claquage du diélectrique.

Enfin, comme cela a déjà été signalé, les moyens de suppression des oscillations parasites selon l'invention sont légers, peu encombrants, simples a realiser et facilement mis en place. On peut noter en particulier qu'il n'est pas nécessaire, lors du montage, de positionner très précisément les hélices auxiliaires par rapport à l'hélice principale. Comme le pas des hélices auxiliaires est très inférieur à celui de l'hélice principale, il y a toujours entre deux spires successives de l'hélice principale plusieurs spires d'hélice auxiliaire.

Il faut noter que l'invention s'applique aux tubes à onde progressive possédant une ligne à retard principale en hélice, ou dérivée de l'hélice. Cette ligne à retard peut être par exemple en hélice double, c'est-à-dire constituée de deux hélices identiques, issues d'un même point et de sens d'enroulement inversés.

En ce qui concerne les lignes à retard auxiliaires, elles sont du type, en hélice, c'est-à-dire en hélice simple, en hélice double, du type "ring and bar", du type "ring and loop"... Pour constituer ces lignes à retard auxiliaires, on choisit des lignes à retard du type en hélice car elles ont une structure aérée qui permet le couplagé avec la ligne à retard principale.

L'invention couvre les modes de réalisation où une ligne à retard auxiliaire est prévue dans chaque intervalle entre deux supports diélectriques adjacents ou seulement dans certains de ces intervalles. Il peut donc y avoir, une, deux, trois, et même un plus grand nombre, d'hélices auxiliaires selon le nombre de supports diélectriques.

De même, l'invention couvre les modes de réalisation où les lignes à retard auxiliaires sont présentes tout le long de la ligne à retard principale ou seulement sur une partie de celle-ci, par exemple vers la sortie de cette ligne qui est une zone de forte interaction.

## Revendications

1. Tube à onde progressive comportant des moyens de suppression des oscillations parasites, ce tube comprenant une ligne à retard (1) du type en hélice placée dans un fourreau métallique (2) auquel elle est fixée par des supports diélectriques (3), caractérisé en ce que les moyens de suppression des oscillations parasites sont constitués par au moins une ligne à retard auxiliaire (4) du type en hélice, placée à l'intérieur du fourreau dans l'un des intervalles entre deux supports diélectriques adjacents, et périodiquement fixée au fourreau par des supports métalliques (5) et sans contact avec ladite ligne à retard (1).

2. Tube selon la revendication 1, caractérisé en ce que la longueur de l'hélice auxiliaire (4) qui est comprise entre deux supports métalliques adjacents (5) est sensiblement égale à la moitié de la longueur d'onde de la fréquence centrale de la zone de fréquence atténuée par l'hélice auxiliaire pour supprimer les oscillations parasites.

3. Tube selon l'une des revendications 1 ou 2, caractérisé en ce que les lignes à retard (1,4) du type en hélice sont choisies parmi les lignes à retard en hélice simple, en hélice double.

4. Tube selon l'une des revendications 1 à 3, caractérisé en ce que les lignes à retard auxiliaires (4) sont présentes tout le long de la ligne à retard principale (1).

5. Tube selon l'une des revendications 1 à 3, caractérisé en ce que les lignes à retard auxiliaires (4) ne sont présentes qu'à la sortie de la ligne à retard principale (1).

6. Tube selon l'une des revendications 1 à 5, caractérisé en ce qu'il y a une ligne à retard auxiliaire (4) dans chaque intervalle entre deux supports diélectriques (3) adjacents.

## Patentansprüche

1. Wanderwellenröhre, mit einer Einrichtung zur Unterdrückung von Störschwingungen, wobei diese Röhre eine Verzögerungsleitung (1) vom Typ einer Helix, die in ein Metallfutter (2) eingebracht ist, woran sie durch dielektrische Stützen (3) befestigt ist, dadurch gekennzeichnet, daß die Einrichtung zur Unterdrückung der Störschwingungen durch wenigstens eine Hilfs-Verzögerungsleitung (4) vom Typ einer Helix gebildet ist, wobei diese Helix im Inneren des Futters in einem der Zwischenräume zwischen zwei benachbarten dielektrischen Stützen angeordnet und periodisch an dem Futter durch metallische Halter (5) und ohne Berührung mit der genannten Verzögerungsleitung (1) befestigt ist.

2. Röhre nach Anspruch 1, dadurch gekennzeichnet, daß die Länge der Hilfs-Helix (4), die zwischen zwei benachbarten metallischen Haltern (5) liegt, im wesentlichen gleich der Hälfte der Wellenlänge der Mittenfrequenz des durch die Hilfs-Helix gedämpften Frequenzgebietes zur Unterdrückung der Störschwingungen ist.

3. Röhre nach einem der Ansprüche 1 und 2, dadurch gekennzeichnet, daß die Verzögerungsleitungen (1, 4) vom Helixtyp ausgewählt sind unter den Verzögerungsleitungen mit Einfachhelix und Doppelhelix.

4. Röhre nach einem der Ansprüche 1 bis 3, dadurch gekennzeichnet, daß die Hilfs-Verzögerungsleitungen (4) über die gesamte Länge der Hauptverzögerungsleitung (1) vorhanden sind.

5. Röhre nach einem der Ansprüche 1 bis 3, dadurch gekennzeichnet, daß die Hilfs-Verzögerungsleitungen (4) nur am Ausgang der Hauptverzögerungsleitung (1) vorhanden sind.

6. Röhre nach einem der Ansprüche 1 bis 5, dadurch gekennzeichnet, daß in jedem Zwischenraum zwischen zwei dielektrischen benachbarten Stützen (3) eine Hilfs-Verzögerungsleitung (4) vorhanden ist.

## Claims

1. Traveling wave tube comprising parasitic wave suppressing means, this tube comprising a delay line (1) of the helix type, the helix being placed in a metallic envelope (2) whereto it is fixed by dielectric carriers (3), characterized in that the parasitic oscillation suppressing means are constituted by at least one auxiliary delay line (4) of helix type, the helix being placed inside of the envelope within the intervals between two adjacent dielectric carriers, and periodically fixed to the envelope by metallic supports (5) and without contacting said delay line (1).

2. Tube according to claim 1, characterized in that the length of the auxiliary helix (4) comprised between two adjacent metallic supports (5) is substantially equal to one half of the wavelength of the central frequency of the frequency zone attenuated by the auxiliary helix to suppress the parasitic oscillations.

3. Tube according to any of claims 1 and 2, characterized in that the delay lines (1,4) of helix type are selected among the delay lines of single helix and double helix type.

4. Tube according to any of claims 1 to 3, characterized in that the auxiliary delay lines (4) are provided along the entire length of the main delay line (1).

5. Tube according to any of claims 1 to 3, characterized in that the auxiliary delay lines (4) are provided only at the output of the main delay line (1

6. Tube according to any of claims 1 to 5, characterized in that one auxiliary delay line (4) is provided in each interval between two adjacent dielectric carriers (3).
